# EUROPÄISCHE PATENTANMELDUNG

(11) **EP 1 127 994 A1**
(43) Veröffentlichungstag der Anmeldung: **29.08.2001**
(21) Anmeldenummer: 00103747.2
(22) Anmeldetag: 23.02.2000
(51) Int. Cl.: E04C 3/06, E04C 3/32

(54) **Doppelflansch-Profilstab für Gebäudekonstruktionen**

(71) Anmelder: Koller, Ernst, CH-4102 Binningen (CH)
(72) Erfinder: Koller, Ernst, CH-4102 Binningen (CH)
(74) Vertreter: Vetter, Ewald Otto

(57) **Zusammenfassung**

Doppelflansch-Profilstab für Gebäudekonstruktionen. Er hat eine äußere Profilhöhe (PH) von 116mm, eine äußere Flanschbreite (FB) von 36 mm, eine Flanschhöhe (FH) von 7,5 mm, und eine Stegdicke (SD) von vorzugsweise 2,5 mm.

## Beschreibung

Die Erfindung betrifft einen Doppelflansch-Profilstab für Gebäudekonstruktionen mit den Merkmalen des Oberbegriffes von Anspruch 1.

Doppelflansch-Profilstäbe dieser Art können auch als Doppelkopf-Profilstäbe oder I-förmige Träger oder Stützen bezeichnet werden. Sie bestehen üblicherweise aus Metall, gemäß der Erfindung vorzugsweise aus Aluminium.

Ein Doppelflansch-Profilstab dieser Art für Gebäudekonstruktionen ist aus der EP 0 960 985 A2 bekannt. Er ist in der Höhe und in der Breite je symmetrisch ausgebildet und hat zwei Flansche oder Köpfe und einen diese miteinander verbindenden Steg. Auf den beiden Flanschoberseiten sind je mindestens zwei beidseitig hinterschnittene, im Querschnitt bezüglich Form und Größe gleiche Längsnuten vorgesehen, welche durch seitliche Längsrippen begrenzt sind. Die Flansche oder Köpfe stehen nach beiden Seiten gleichweit über den Steg über. Die Längsnuten und Längsrippen haben eine Querschnittsform und eine Querschnittsgröße derart, daß die Längsrippen des Doppelflansch-Profilstabes in Längsnuten eines gleich ausgebildeten anderen Doppelflansch-Profilstabes in Profilquerrichtung einhängbar sind. Dabei können die beiden ineinander eingehängten Profilstäbe rechtwinkelig oder schräg zueinander angeordnet werden.

Diese Merkmale des Doppelflansch-Profilstabes nach der EP 0 960 985 A2 sind vorzugsweise auch bei dem Flansch-Profilstab nach der Erfindung vorgesehen.

Doppelflansch-Profilstäbe dieser Art haben die Vorteile, daß auf einfache Weise und ohne zusätzliches Werkzeug durch ungelernte Arbeitskräfte in kurzer Zeit Gebäudeskelette und ganze Gebäude errichtet werden können, welche witterungsbeständig sind und gegen Wärme und Kälte gut isoliert sind.

Durch die Erfindung soll die Aufgabe gelöst werden, den Doppelflansch-Profilstab derart auszubilden, daß er für die meisten Anwendungsfälle eine optimale Dimensionierung hat und für große Belastungen mit einem oder mehreren Doppelflansch-Profilstäben gleicher Querschnittsform und Querschnittsgröße kombinierbar ist zur Bildung von Trägern und Stützen für besonders hohe Belastungen. Dabei soll der Vorteil erhalten bleiben, daß die Doppelflansch-Profilstäbe ohne Werkzeuge miteinander verbindbar sind, indem sie quer ineinander einhängbar sind. Ferner soll der Vorteil erhalten bleiben, daß ihre Längsnuten als Wasserablaufrinnen verwendbar sind und an die Profilstäbe Holzbalken, Bretter und Platten ausgrenzbar und befestigbar sind oder mit ihnen eine Steckbindung bilden können.

Diese Aufgabe wird gemäß der Erfindung durch die kennzeichnenden Merkmale von Anspruch 1 gelöst.

Gemäß Anspruch 1 ist ein Doppelflansch-Profilstab dadurch gekennzeichnet, daß die über die Flanschoberseiten gemessene Profilhöhe 116 mm, die äußere Flanschbreite 36 mm und die Flanschhöhe 7,5 mm (Flanschstärke) beträgt.

Die Dicke des Steges beträgt vorzugsweise 2,5 mm. Die Materialdicke der Flansche um ihre Längsnuten herum beträgt vorzugsweise ebenfalls an allen Stellen maximal 2,5 mm.

Die angegebenen Maße können bei der äußeren Profilhöhe eine Toleranz von +/- 1 mm, bei der äußeren Flanschbreite und der Flanschhöhe +/- 1 mm, bei der Dicke des Steges +/- 1 mm und bei der Wanddicke um die Längsnuten +0,0 mm und -1,0 mm betragen.

Die Erfindung hat folgende Vorteile: Der Doppelflansch-Profilstab nach der Erfindung hat ein niedriges Gewicht und trotzdem für die meisten Anwendungsfälle eine ausreichende Stabilität und Tragkraft, so daß weder Profilstäbe unterschiedlicher Querschnittsgröße benötigt werden noch die Profilstäbe eine überdimensionierte Größe haben. Für besonders große Belastungen können zwei oder mehr Doppelflansch-Profilstäbe der gleichen Art parallel nebeneinander angeordnet und durch Schrauben miteinander verbunden werden, so daß sie dann einen Träger oder eine Stütze von besonders hoher Tragkraft bilden.

Die Erfindung wird im Folgenden mit Bezug auf die Zeichnungen anhand einer bevorzugten Ausführungsform als Beispiel beschrieben. In den Zeichnungen zeigen
- Fig. 1: eine Stirnansicht eines Doppelflansch-Profilstabes nach der Erfindung für Gebäudekonstruktionen,
- Fig. 2: zwei Doppelflansch-Profilstäbe nach Fig. 1 quer ineinander eingehängt,
- Fig. 3: vier Doppelflansch-Profilstäbe von Fig. 1 derart ineinander verankert, daß sie in Querrichtung hochbelastbare Träger oder Stützen bilden mit einem Hohlraum zwischen ihnen,
- Fig. 4: eine Stirnansicht eines Verbundes von drei Doppelflansch-Profilstäben von Fig. 1, die in der Nähe ihrer neutralen Biegelinie durch Schrauben miteinander verbunden sind.

Der in Fig. 1 gezeigte Doppelflansch-Profilstab 2 nach der Erfindung für Gebäudekonstruktionen ist in der Höhe und in der Breite je symmetrisch zu einem theoretischen Höhen- und Breitenmittelpunkt ausgebildet. Ein Steg 4 verbindet zwei Köpfe oder Flansche 6 und 8 und bildet zusammen mit diesen ein einstückiges Teil, vorzugsweise aus Aluminium.

Auf den beiden Flanschoberseiten sind je mindestens zwei, vorzugsweise gemäß den Zeichnungen drei beidseitig symmetrisch hinterschnittene, im Querschnitt bezüglich Form und Größe gleiche Längsnuten 12 gebildet, welche schwalbenschwanzförmig sein können oder gemäß den Zeichnungen vorzugsweise einen rechteckigen inneren Nutquerschnitt und einen sich daran anschließenden rechteckigen äußeren Querschnitt haben und durch seitliche Längsrippen 14, 15, 16 und 17 begrenzt sind. Die äußeren Längsrippen 14 und 17 haben jeweils auf der Flanschoberseite einen in Flanschquerrichtung nach innen ragenden Vorsprung 14-1 bzw. 17-1, welchen entgegengesetzt quer wegragende Vorsprünge 15-1 und 16-2 der mittleren Längsrippen 15 und 16 mit Querabstand gegenüberliegen. Die mittleren Längsrippen 15 und 16 haben je einen quer nach innen gerichteten Vorsprung 15-2 bzw. 16-1, die einander mit Abstand gegenüberliegen.

Die Flansche 6 und 8 ragen nach beiden Seiten je gleichweit über den Steg 4 hinaus und haben je eine rechteckige Querschnittsform, in welcher die Längsnuten 12 gebildet sind.

Die über die äußeren Flanschoberseiten gemessene äußere Profilhöhe PH beträgt 116 mm. Die äußere Flanschbreite FB beträgt 36 mm. Die Flanschhöhe FH beträgt 7,5 mm. Die Dicke SD des Steges 4 beträgt 2,5 mm.

Gemäß der bevorzugten Ausführungsform beträgt auch die Wanddicke FD der Flansche 6 und 8 um ihre Längsnuten 12 herum mindestens am Nutboden und an den Nutwänden je 2,5 mm. Die quer von den Längsrippen wegragenden Vorsprünge 14-1, 15-1, 15-2, 16-1, 16-2 und 17-1 haben eine Dicke VD von maximal 2,5 mm und mindestens 1,5 mm.

Die Toleranzen der äußeren Profilhöhe PH von 116 mm liegen vorzugsweise bei +/- 1 mm. Die Toleranz der äußeren Flanschbreite FB von 36 mm liegt vorzugsweise bei +/- 1 mm. Die Toleranz der Stegdicke SD von 2,5 mm liegt vorzugsweise bei +/- 0,5 mm. Die Toleranz der Wanddicke der Flansche 6 und 8 um ihre Längsnuten 12 von 2,5 mm beträgt vorzugsweise + 0,0 mm und - 1,0 mm derart, daß jeweils eine äußere Längsrippe 14 oder 17 des Profilstabes 2 in eine Längsnut 12 eines im Querschnitt bezüglich Größe und Form gleich ausgebildeten anderen Doppelflansch-Profilstabes in Querrichtung einhängbar ist, wie dies Fig. 2 zeigt.

Fig. 2 zeigt zwei Doppelflansch-Profilstäbe von Fig. 1 in durchgehenden Linien gezeichnet rechtwinkelig zueinander angeordnet, und in strichpunktierten Linien während des Einhängevorganges in Querrichtung schräg angeordnet.

Fig. 3 zeigt drei auf die genannte Weise ineinander eingehängte Doppelflansch-Profilstäbe 2 und einen vierten Profilstab 2, welcher nicht eingehängt ist und nur an seinem einen Ende eingehängt werden kann, weil er nach einem solchen Einhängen nicht mehr relativ zu einem anderen Doppelflansch-Profilstab 2 schwenkbar ist. Die vier Profilstäbe 2 bilden in Fig. 3 einen besonders hoch belastbaren Träger oder Stütze und bilden zwischen sich einen Hohlraum 20, in welchem elektrische Kabel, Warm- und Kaltwasserleitungen oder Wärmeisolationsmaterial untergebracht werden können.

Fig. 4 zeigt anhand von drei parallel nebeneinander angeordneten Doppelflansch-Profilstäben 2, wie zwei oder mehr solche Profilstäbe parallel nebeneinander angeordnet und in der Nähe ihrer biegeneutralen Mittellinie durch Schrauben 22 miteinander verbunden werden können zu besonders stabilen Trägern und Stützen.

Die Flanschhöhe FH beträgt vorzugsweise 7,5 mm. Ihre Toleranz liegt bei maximal +/- 0,5 mm.

Damit die Längsnuten 12 ausreichend weit sind, um darin eine der äußeren Längsrippen 14 oder 17 eines anderen Doppelflansch-Profilstabes in Querrichtung einhängen zu können, müssen die Maße und Toleranzen entsprechend gewählt werden. Deshalb sollten die Wände der Längsnuten 12 keine Plustoleranzen, sondern nur Minustoleranzen haben. Eine andere Möglichkeit besteht auch darin, die Wanddicke VD der Quer-Vorsprünge 14-1, 15-1, 15-2, 16-1, 16-2 und 17-1 kleiner als 2,5 mm zu machen, beispielsweise nur 1,5 mm. Die äußere Breite NAB der Längsnuten 12 ist vorzugsweise etwas kleiner als die Flanschhöhe FH, jedoch größer als die Randbreite RB, um sicherzustellen, daß zwei Profilstäbe ineinander einhängbar sind, jedoch durch Querverschieben von zwei ineinander eingehängten Profilstäben 2 die Hakenverbindung nicht gelöst wird. Die Hakenverbindung soll nur durch Schrägstellen der Profilstäbe 2 lösbar sein. Die Randbreite RB ist die Breite der äußeren Längsrippe 14 bzw. 17 einschließlich ihres Quer-Vorsprungs 14-1 bzw. 17-1.

## Patentansprüche

1. Doppelflansch-Profilstab aus Metall für Gebäudekonstruktionen, welcher in der Höhe und in der Breite je symmetrisch ausgebildet ist und welcher zwei Flansche (6, 8) und einen diese miteinander verbindenden Steg (4) aufweist und welcher auf den beiden vom Steg abgewandten Flanschoberseiten je mindestens zwei beidseitig hinterschnittene, im Querschnitt bezüglich Form und Größe gleiche Längsnuten (12) aufweist, welche durch seitliche Längsrippen (14, 15, 16, 17) begrenzt sind, wobei die Flansche (6, 8) quer zum Steg (4) nach beiden Seiten gleichweit über den Steg (4) überstehen,
**dadurch gekennzeichnet,**
daß die über die Flanschoberseiten gemessene äußere Profilhöhe (PH) 116 mm, die äußere Flanschbreite (FB) 36 mm und die Flanschhöhe (FH) 7,5 mm beträgt.

2. Doppelflansch-Profilstab nach Anspruch 1,
**dadurch gekennzeichnet,**
daß auf jeder der beiden Flanschoberseiten drei von den genannten Längsnuten (12) vorgesehen sind.

3. Doppelflansch-Profilstab nach Anspruch 1 oder 2,
**dadurch gekennzeichnet,**
daß die Längsnuten (12) und die Längsrippen (14, 15, 16, 17) eine Querschnittsform und eine Querschnittsgröße derart haben, daß die äußeren Längsrippen (14, 17) des Doppelflansch-Profilstabes in Längsnuten (12) eines gleich ausgebildeten anderen Doppelflansch-Profilstabes in Profilquerrichtung einhängbar sind.

4. Doppelflansch-Profilstab nach einem der vorhergehenden Ansprüche,
**dadurch gekennzeichnet**,
daß die Dicke des Steges 2,5 mm beträgt.
